# FASCICULE DE BREVET EUROPEEN

(11) **EP 2 776 894 B1**
(45) Date de publication et mention de la délivrance du brevet: **14.10.2015**
(21) Numéro de dépôt: 12781355.8
(22) Date de dépôt: 09.11.2012
(51) Int. Cl.: G04B 19/24, G04B 19/243, G04B 19/253, G04B 19/02

(54) **MECANISME D'ENTRAINEMENT D'UN INDICATEUR**
MECHANISMUS ZUR ANSTEUERUNG EINES INDIKATORS
MECHANISM FOR DRIVING AN INDICATOR

(30) Priorité: 11.11.2011 CH 18032011
(43) Date de publication de la demande: 17.09.2014
(73) Titulaire: GFPI S.A., 2301 La Chaux-de-Fonds (CH)
(72) Inventeur: FORSEY, Stephen, CH-2416 Les Brenets (CH); NEBOISA, Christoph, CH-3054 Schüpfen (CH)
(74) Mandataire: GLN SA
(86) Numéro de dépôt international: PCT/EP2012/072229
(87) Numéro de publication internationale: WO 2013/068519

(56) Documents cités:
- EP-A1- 1 351 104
- EP-B1- 1 240 559

## Description

### Domaine technique

La présente invention se rapporte aux pièces d'horlogerie mécanique. Elle concerne plus particulièrement un mécanisme d'entraînement d'un indicateur d'une information liée à un mouvement horloger et variant selon plusieurs périodes au cours de chacune desquelles ladite information évolue de pas en pas jusqu'à une valeur maximale variant entre n et n-m, ledit mécanisme comprenant :
- un premier ensemble de premiers pignons entraîneurs alimenté en énergie par le mouvement,
- une roue entraîneuse comprenant une première denture agencée pour engrener avec le premier ensemble de premiers pignons entraîneurs pour avancer de n pas par période,
- un second ensemble de seconds pignons entraîneurs alimenté en énergie par le mouvement, les premier et second ensembles de pignons entraîneurs étant disposés l'un par rapport à l'autre de sorte qu'ils ne coopèrent pas en même temps avec la roue entraîneuse, et
- m dents rétractables portées par la roue entraîneuse, chacune étant agencée pour évoluer entre deux positions, à savoir une position active pour engrener avec l'un des seconds pignons entraîneurs du second ensemble de seconds pignons entraîneurs et faire avancer la roue entraîneuse d'un pas supplémentaire, et une position inactive pour ne pas coopérer avec ledit second pignon entraîneur,
- des cames de codage, chacune associée à au moins une dent rétractable, et des roues de codage solidaires desdites cames de codage, le nombre de cames de codage étant compris entre 1 et m et le nombre de roues de codage étant inférieur ou égal au nombre de cames de codage, chaque came de codage étant associée à au moins une valeur maximale n-x de l'information, x compris entre 1 et m, pour une période, et agencée pour à la fois faire passer la dent rétractable associée de la position active à la position inactive et de la position inactive à la position active à chaque période pour laquelle la valeur maximale associée de l'information est une valeur comprise entre n-m et n-x, et
- des moyens d'entraînement agencés pour relier cinématiquement la roue entraîneuse à chacune des roues de codage et agencés pour donner une vitesse de rotation adéquate aux cames de codage par rapport à la roue entraîneuse, de sorte que, quand l'information atteint une valeur maximale n-x pour une période, x dents rétractables passent en position active puis reviennent en position inactive, la roue entraîneuse avançant de x pas supplémentaires pour cette période, n, m et x étant des nombres entiers naturels, m étant ≥ 1, de préférence m étant ≥ 2.

Ce mécanisme d'entraînement peut être utilisé dans une montre bracelet, mais également une montre de poche, une pendule, ou une pendulette.

### Etat de la technique

Un tel mécanisme est décrit par exemple dans la demande de brevet EP 1 351 104 qui décrit l'utilisation d'au moins une dent rétractable portée par une roue de programme, la dent rétractable étant associée à une roue dont des dents jouent le rôle de surface de cames. Toutefois, la dent rétractable est un élément coulissant qui n'est pas maintenu dans une position donnée et qui pourrait donc malencontreusement se positionner en position active en cas de choc. Cela risquerait d'entraîner des blocages du système ou de freiner le mouvement d'horlogerie.

Un tel mécanisme est également décrit dans la demande de brevet EP 2 490 084 qui décrit l'utilisation d'une dent escamotable montée pivotante entre une position active dans laquelle elle est entraînée par le mouvement horloger et une position inactive dans laquelle elle n'est pas entraînée par ledit mouvement horloger. Toutefois, il est prévu un élément élastique permettant de maintenir la dent escamotable pivotante en position inactive. L'utilisation d'un tel élément élastique comme ressort de rappel n'est pas optimum. En effet, le comportement au vieillissement de ce type de pièce n'est pas connu. De plus, en cas de rupture ou de déformation de l'élément élastique, le mécanisme risque de ne plus fonctionner correctement. Par ailleurs, la dent escamotable qui se déplace en pivotant présente alors une forme asymétrique. De ce fait, la dent escamotable ne pourra pas engrener avec une roue se trouvant à un diamètre primitif différent, et encore moins de manière bidirectionnelle, étant donné cette asymétrie.

Un autre mécanisme d'entraînement d'un indicateur de quantième utilisant une dent escamotable est par exemple décrit dans le brevet EP 1 240 559. Dans ce mécanisme, il est prévu, pour le traitement des années bissextiles, l'utilisation d'une dent escamotable soumise à un ressort pour la déplacer et la maintenir dans une position inactive ou rétractée et maintenue en position active par un excentrique présentant une forme cylindrique tronquée.

Un tel mécanisme utilisant l'action d'un ressort n'est pas optimum. En effet, dans le document EP 1 240 559, le ressort est monté contre la paroi intérieure d'une roue de la durée des mois. Cette construction suscite des frottements qui risquent d'être très importants, ce qui génère une perte de couple significative. De plus, le comportement au vieillissement du ressort est inconnu. Le risque est qu'au bout d'un certain temps, la dent escamotable se rétracte mal ou qu'elle soit mal maintenue en position, ce qui pourrait causer un mauvais fonctionnement du système à long terme. Il en va de même en cas de choc, si le ressort se déforme. Le mécanisme risque alors de ne plus fonctionner correctement.

Un but de la présente invention est donc de pallier ces inconvénients, en proposant un mécanisme d'entraînement sans ressort pour gérer l'entrée et la sortie des dents rétractables, simple à mettre en oeuvre, et générant peu de frottement de manière à utiliser moins d'énergie que les systèmes traditionnels.

Un autre but de la présente invention est de proposer un mécanisme d'entraînement permettant une rotation bidirectionnelle de l'indicateur.

Un autre but de la présente invention est de proposer un mécanisme d'entraînement compact, comprenant un nombre de composants réduit et résistant aux chocs.

### Divulgation de l'invention

A cet effet, et conformément à la présente invention, il est proposé un mécanisme d'entraînement d'un indicateur d'une information liée à un mouvement horloger et variant selon plusieurs périodes au cours de chacune desquelles ladite information évolue de pas en pas jusqu'à une valeur maximale variant entre n et n-m, ledit mécanisme comprenant :
- un premier ensemble de premiers pignons entraîneurs alimenté en énergie par le mouvement,
- une roue entraîneuse comprenant une première denture agencée pour engrener avec le premier ensemble de premiers pignons entraîneurs pour avancer de n pas par période,
- un second ensemble de seconds pignons entraîneurs alimenté en énergie par le mouvement, les premier et second ensembles de pignons entraîneurs étant disposés l'une par rapport à l'autre de sorte qu'ils ne coopèrent pas en même temps avec la roue entraîneuse, et
- m dents rétractables portées par la roue entraîneuse, chacune étant agencée pour évoluer entre au moins deux positions, à savoir une position active pour engrener avec l'un des seconds pignons entraîneurs du second ensemble de seconds pignons entraîneurs et faire avancer la roue entraîneuse d'un pas supplémentaire, et une position inactive pour ne pas coopérer avec ledit second pignon entraîneur,- des cames de codage, chacune associée à au moins une dent rétractable, et des roues de codage solidaires desdites cames de codage, le nombre de cames de codage étant compris entre 1 et m et le nombre de roues de codage étant inférieur ou égal au nombre de cames de codage, chaque came de codage étant associée à au moins une valeur maximale n-x de l'information, x compris entre 1 et m, pour une période, et agencée pour à la fois faire passer la dent rétractable associée de la position active à la position inactive et de la position inactive à la position active à chaque période pour laquelle la valeur maximale associée de l'information est une valeur comprise entre n-m et n-x, et
- des moyens d'entraînement agencés pour relier cinématiquement la roue entraîneuse à chacune des roues de codage et agencés pour donner une vitesse de rotation adéquate aux cames de codage par rapport à la roue entraîneuse, de sorte que, quand l'information atteint une valeur maximale n-x pour une période, x dents rétractables passent en position active puis reviennent en position inactive, la roue entraîneuse avançant de x pas supplémentaires pour cette période, n, m et x étant des nombres entiers naturels, m étant ≥ 1, de préférence m étant ≥ 2.

Selon l'invention, chaque dent rétractable comprend un plot et la came de codage correspondante associée à une valeur maximale n-x de l'information peut comprendre une piste dans laquelle le plot peut circuler, la piste présentant une configuration appropriée pour que la dent rétractable reste dans sa position inactive à chaque période pour laquelle la valeur maximale associée de l'information est une valeur comprise entre n-x+1 et n, et pour que la dent rétractable évolue de sa position inactive vers sa position active à chaque période pour laquelle la valeur maximale associée de l'information est une valeur comprise entre n-m et n-x et revienne ensuite dans sa position inactive après avoir coopéré avec le second pignon entraîneur.

Ainsi, chaque dent rétractable se déplace de manière radiale par rapport à la roue entraîneuse. Un avantage de cette construction est que la forme des dents rétractables reste symétrique lorsque les dents rétractables se déplacent de sorte qu'elles peuvent travailler avec d'autres roues du mouvement comportant des diamètres primitifs différents de ceux des roues utilisées dans le mécanisme de l'invention.

D'une manière avantageuse, les moyens d'entraînement peuvent comprendre un organe d'entraînement comprenant une denture entraîneuse agencée pour coopérer avec la roue entraîneuse et un nombre de dentures d'entraînement égal au nombre de roues de codage, lesdites dentures d'entraînement étant agencées pour coopérer avec les roues de codage, la denture entraîneuse et les dentures d'entraînement étant choisies de manière à obtenir un rapport de vitesse adéquat entre la roue entraîneuse et chacune des cames de codage.

De préférence, la denture entraîneuse et les dentures d'entraînement peuvent être montées sur un même arbre.

D'une manière avantageuse, la roue entraîneuse peut comprendre une seconde denture pour coopérer avec les moyens d'entraînement.

De préférence, les roues de codage, les cames de codage et la roue entraîneuse peuvent être coaxiales.

D'une manière avantageuse, les premier et second ensembles de pignons entraîneurs peuvent comprendre un premier, respectivement un second pignon entraîneur, lesdits premier et second pignons entraîneurs étant solidaires l'un de l'autre.

Selon un mode de réalisation préféré, dans lequel le mécanisme d'entraînement est un mécanisme d'entraînement d'un indicateur de quantième perpétuel, ledit mécanisme comprend une première dent rétractable et une première came de codage associées aux mois de 30 jours, une deuxième dent rétractable et une deuxième came de codage associées au mois de février de 29 jours et une troisième dent rétractable et une troisième came de codage associées au mois de février de 28 jours, la roue entraîneuse étant une roue des dates à 31 dents agencée pour avancer d'un pas par jour.

D'une manière avantageuse, la came de codage associée aux mois de 30 jours peut être solidaire d'une roue de codage des mois de 30 et 31 jours, et la came de codage associée au mois de février de 29 jours et la came de codage associée au mois de février de 28 jours sont solidaires d'une même roue de codage des mois de février de 28 et 29 jours.

De préférence, les moyens d'entraînement peuvent comprendre un organe d'entraînement comprenant une denture entraîneuse agencée pour coopérer avec la roue des dates, une première denture d'entraînement agencée pour coopérer avec la roue de codage des mois de 30 et 31 jours, et une deuxième denture d'entraînement agencée pour coopérer avec la roue de codage des mois de février de 28 et 29 jours.

Les dentures de la roue des dates et de l'organe d'entraînement sont telles que, la roue des dates faisant 12 tours par an, la roue de codage des mois de 30 et 31 jours fait 11 tours par an, se décalant de 30° par mois de la roue des dates, et la roue de codage des mois de février de 28 et 29 jours fait 47 tours en 4 ans, se décalant de 7,5° par mois de la roue des dates.

Selon un mode de réalisation préféré, le mécanisme d'entraînement selon l'invention comprend un mécanisme d'entraînement d'un indicateur du jour de la semaine, ledit mécanisme d'entraînement d'un indicateur du jour de la semaine comprenant une roue des jours agencée pour coopérer avec la première denture de la roue entraîneuse lorsque les dents rétractables sont en position inactive, et pour être dégagée de la première denture de la roue entraîneuse lorsqu'au moins l'une des dents rétractables est en position active.

D'une manière avantageuse, le mécanisme d'entraînement d'un indicateur du jour de la semaine peut comprendre en outre une bascule sur laquelle est montée la roue des jours et un levier coopérant avec ladite bascule, ledit levier présentant une zone en saillie agencée pour coopérer avec au moins l'une des dents rétractables lorsque ces dernières sont en position active, de manière à lever ledit levier et la bascule et dégager la roue des jours de la première denture de la roue entraîneuse.

### Brève description des dessins

L'invention sera mieux comprise à la lecture de la description qui va suivre, de différents modes de réalisation, donnés à titre d'exemple et faits en référence aux dessins dans lesquels:
- la figure 1 est une vue d'ensemble isométrique représentant la roue entraîneuse et les roues de codage selon l'invention,
- la figure 2 est une vue isométrique éclatée de la figure 1,
- la figure 3 est une vue de dessus du mécanisme d'entraînement de l'invention,
- la figure 4 est une vue isométrique de la figure 3,
- la figure 5 représente une vue simplifiée de dessus du mécanisme d'entraînement de l'invention, dans une configuration des mois à 31 jours,
- la figure 6 représente une vue simplifiée de dessus du mécanisme d'entraînement de l'invention, dans une configuration des mois à 30 jours,
- la figure 7 représente une vue simplifiée de dessus du mécanisme d'entraînement de l'invention, dans une configuration des mois à 28 jours,
- la figure 8 représente une vue simplifiée de dessus du mécanisme d'entraînement de l'invention, dans une configuration des mois à 29 jours,
- la figure 9 représente une vue de dessous de la roue entraîneuse,
- la figure 10 représente une vue de dessus du mécanisme d'entraînement de l'invention associé à un mécanisme d'entraînement d'un indicateur du jour de la semaine en position inactive,
- la figure 11 est une vue isométrique du mécanisme de l'invention montrant le mécanisme d'entraînement de l'invention associé à un mécanisme d'entraînement d'un indicateur du jour de la semaine en position inactive, et
- la figure 12 est une vue isométrique du mécanisme de l'invention montrant le mécanisme d'entraînement de l'invention associé à un mécanisme d'entraînement d'un indicateur du jour de la semaine en position active.

### Mode(s) de réalisation de l'invention

Dans la présente description, une période au cours de laquelle l'information évolue de pas en pas peut être une période non cyclique, telle que les mois d'un calendrier chinois, ou une période formant un cycle, telle que les mois d'un calendrier grégorien, ladite information donnée par l'indicateur pouvant être par exemple le jour du mois.

Dans l'exemple de réalisation décrit ci-après, l'information donnée par l'indicateur est le quantième ou le jour du mois, le cycle étant de quatre années, et les périodes du cycle étant les différents mois de l'année. On a donc n=31, et m=3, la valeur maximale du quantième étant 28, 29, 30 ou 31 selon les mois et selon les années.

Dans cet exemple de réalisation, le mécanisme d'entraînement selon l'invention est un mécanisme d'entraînement d'un indicateur de quantième perpétuel pour un calendrier grégorien, la roue entraîneuse étant une roue des dates à 31 dents agencée pour avancer d'un pas par jour, cet avancement étant appelé un avancement régulier.

Dans la présente description, l'expression « un pas supplémentaire » signifie que la roue entraîneuse avance d'un pas de plus, et ce indépendamment de tout ordre chronologique par rapport à l'avancement régulier d'un pas par jour.

En référence aux figures 1 à 4, il est représenté un mécanisme d'entraînement comprenant un seul premier pignon entraîneur 1 à une dent et un seul second pignon entraîneur 2 à trois dents, coaxiaux et solidaires l'un de l'autre. Ils peuvent être formés d'une seule pièce telle que représentée sur la figure 4, solidaire d'un arbre 4. Les premier et second pignons entraîneurs 1 et 2 sont alimentés en énergie par le mouvement auquel ils sont reliés cinématiquement par un pignon 6 également solidaire de l'arbre 4. Les premier et second pignons entraîneurs 1 et 2 coopèrent avec le mouvement de manière à effectuer une révolution complète par jour.

Des ensembles de premiers et seconds pignons entraîneurs comprenant une ou plusieurs dents peuvent également être utilisés, leur vitesse de rotation étant adaptée pour que la roue entraîneuse avance du nombre de pas requis. Notamment, l'ensemble de seconds pignons entraîneurs peut comprendre plusieurs seconds pignons entraîneurs répartis à différents endroits autour de la roue entraîneuse.

Le mécanisme comprend également une roue entraîneuse, et plus spécifiquement ici, une roue des dates 8, comprenant une première denture 10 de 31 dents agencée pour engrener avec le premier pignon entraîneur 1. Ainsi, la roue des dates 8 est entraînée d'un pas par jour par la dent du premier pignon entraîneur 1 et effectue pas à pas une révolution complète en un mois.

La roue des dates 8 comprend également une seconde denture 11 agencée pour coopérer avec les moyens d'entraînement décrits ci-après.

L'axe 12 de la roue des dates 8 porte un indicateur, tel qu'une aiguille ou un disque, (non représenté) coopérant avec une graduation de trente et un figurant sur le cadran d'une pièce d'horlogerie, ledit indicateur indiquant le quantième.

Il est également possible de relier la roue des dates à un indicateur disposé à un endroit quelconque du mouvement au moyen d'un train de rouages ou d'un mécanisme approprié.

Les dents des premier et second pignons entraîneurs 1 et 2 sont disposées l'une par rapport à l'autre de sorte qu'elles ne coopèrent pas en même temps avec la roue des dates 8.

Comme le montre plus particulièrement la figure 9, la roue des dates 8 comprend une surface pleine 14 dans laquelle sont prévues trois fraisures, en regard de la roue de codage 16 des mois de 30 et 31 jours et de la roue de codage 18 des mois de février de 28 et 29 jours décrits ci-après. Dans chacune de ces fraisures est placée une dent rétractable dimensionnée de sorte que chaque dent rétractable peut coulisser radialement dans la fraisure associée pour évoluer entre ses positions active et inactive telles que définies ci-dessus. Il est bien évident que les dents rétractables pourraient également évoluer entre plus que ces deux positions. Plus particulièrement, les dents rétractables pourraient avoir plusieurs positions qui feraient qu'elles peuvent agir sur d'autres roues ayant des diamètres primitifs différents.

L'épaisseur de la surface pleine 14 est suffisante pour que les dents rétractables disposées dans les fraisures se positionnent sous la première denture 10 et puissent engrener avec le second pignon entraîneur 2 lorsqu'elles sont en position active.

Dans la variante représentée, le mécanisme comprend trois dents rétractables 20, 21, 22, la dent rétractable 20 étant associée aux mois de 30 jours, la dent rétractable 21 étant associée au mois de février de 29 jours et la dent rétractable 22 étant associée au mois de février de 28 jours.

Des trous oblongs 24 et 25 sont prévus à l'extrémité des fraisures pour constituer des zones dans lesquelles les dents rétractables peuvent se retirer pour être en position inactive.

Conformément à l'invention, le mécanisme d'entraînement comprend la roue de codage 16 des mois de 30 et 31 jours et une came de codage 26, solidaire de la roue de codage 16 et associée à la dent rétractable 20. La came de codage 26 comprend une piste 28 dans laquelle peut circuler un plot 30 faisant saillie de la dent rétractable 20, en direction de la came de codage 26. La piste 28 présente une configuration faite d'un ensemble de creux et de pointes, ladite configuration étant appropriée pour que la dent rétractable 20 associée aux mois de 30 jours reste dans sa position inactive à l'intérieur de la fraisure les mois de 31 jours, et sorte de sa fraisure et passe en position active les mois de 28, 29 et 30 jours, et revienne ensuite en position inactive après avoir engrené avec le second pignon entraîneur 2.

Le mécanisme d'entraînement comprend également la roue de codage 18 des mois de février de 28 et 29 jours, une came de codage 32 associée au mois de février de 29 jours, associée à la dent rétractable 21 et une came de codage 34 associée au mois de février de 28 jours, et associée à la dent rétractable 22. Dans cette variante, il est prévu une seule roue de codage 18 pour porter les cames de codage 32 et 34 des mois de février, lesdites cames de codage 32 et 34 étant solidaires de ladite roue de codage 18 des mois de février de 28 et 29 jours.

La came de codage 32 comprend une piste 36 dans laquelle peut circuler un plot 38 faisant saillie de la dent rétractable 21, en direction de la came de codage 32. La piste 36 présente une configuration faite de quatre secteurs circulaires et de quatre secteurs en pointe séparant les secteurs circulaires, répartis régulièrement. Cette configuration est appropriée pour que la dent rétractable 21 associée aux mois de février de 29 jours reste dans sa position inactive à l'intérieur de la fraisure les mois de 31 jours et les mois de 30 jours et sorte de sa fraisure et passe en position active les mois de février de 28 et 29 jours, et revienne ensuite en position inactive après avoir engrené avec le second pignon entraîneur 2.

La came de codage 34 comprend une piste 40 dans laquelle peut circuler un plot 42 faisant saillie de la dent rétractable 22, en direction de la came de codage 34. La piste 40 présente une configuration faite de trois secteurs circulaires et de trois secteurs en pointe séparant les secteurs circulaires, deux secteurs circulaires s'étendant régulièrement sur 180° et le troisième secteur circulaire s'étendant sur 180°. Cette configuration est appropriée pour que la dent rétractable 22 associée aux mois de février de 28 jours reste dans sa position inactive à l'intérieur de la fraisure les mois de 31 jours, les mois de 30 jours et les mois de février de 29 jours, et sorte de sa fraisure et passe en position active les mois de février de 28 jours, et revienne ensuite en position inactive après avoir engrené avec le second pignon entraîneur 2.

La roue de codage 18 des mois de février de 28 et 29 jours comprend une ouverture centrale 44, dimensionnée pour recevoir la came de codage 26 associée aux mois de 30 jours. Ainsi, les trois pistes 28, 36 et 40 sont sur un même plan.

La roue de codage 16 des mois de 30 et 31 jours, la roue de codage 18 des mois de février de 28 et 29 jours, la came de codage 26 associée aux mois de 30 jours, les cames de codage 32 et 34 associées aux mois de février de 29 et 28 jours, et la roue des dates 8 sont coaxiales à l'axe 46, les roues de codage 16 et 18 et la roue des dates 8 étant montées libres en rotation autour de cet axe 46.

Ainsi, le mécanisme d'entraînement selon l'invention est très compact.

La came de codage et la roue de codage associée forment un mobile de codage qui peut être réalisé en une seule pièce ou sous la forme de deux pièces solidarisées.

Conformément à l'invention, le mécanisme d'entraînement comprend également des moyens d'entraînement agencés pour relier cinématiquement la roue des dates 8 à chacune des roues de codage 16 et 18 et agencés pour donner une vitesse de rotation adéquate aux cames de codage 26, 32, et 34 par rapport à la roue des dates 8, de sorte que :
- pour un mois de 31 jours, aucune des dents rétractables 20, 21, 22 ne passe en position active,
- pour un mois de 30 jours, seule la dent rétractable 20 passe en position active puis revient en position inactive, la roue des dates 8 avançant d'un pas supplémentaire pour ce mois,
- pour un mois de février de 29 jours, les deux dents rétractables 20 et 21 passent en position active puis reviennent en position inactive, la roue des dates 8 avançant de deux pas supplémentaires pour ce mois,
- pour un mois de février de 28 jours, les trois dents rétractables 20, 21 et 22 passent en position active puis reviennent en position inactive, la roue des dates 8 avançant de trois pas supplémentaires pour ce mois.

Plus précisément en référence aux figures 3 et 4, les moyens d'entraînement comprennent un organe d'entraînement 50 comprenant une denture entraîneuse 52 agencée pour coopérer avec la seconde denture 11 de la roue des dates 8, une première denture d'entraînement 54 agencée pour coopérer avec la roue de codage 16 des mois de 30 et 31 jours et une deuxième denture d'entraînement 56 agencée pour coopérer avec la roue de codage 18 des mois de février de 28 et 29 jours. La denture entraîneuse 52 et les première et deuxième dentures d'entraînement 54 et 56 sont avantageusement montées solidaires sur un même arbre 58.

Les dimensions et nombre de dents des différents engrenages utilisés dans l'invention sont choisis pour donner aux roues de codage 16 et 18, et donc aux cames de codage 26, 32, 34 une vitesse de rotation adéquate par rapport à la roue des dates 8, de manière à ce que les dents rétractables passent en position active aux temps voulus.

Plus spécifiquement, les dimensions et nombre de dents des différents engrenages sont choisis de sorte que, la roue des dates 8 faisant 12 tours par an, la roue de codage 16 des mois de 30 et 31 jours fait 11 tours par an, se décalant de 30° par mois de la roue des dates 8, et la roue de codage 18 des mois de février de 28 et 29 jours fait 47 tours en 4 ans, se décalant de 7,5° par mois de la roue des dates 8.

Par ailleurs, les cames de codage peuvent être agencées pour donner à la roue entraîneuse la forme d'un engrenage circulaire ou non-circulaire.

De plus, le mécanisme d'entraînement d'un indicateur de quantième perpétuel selon l'invention peut être associé à un mécanisme d'entraînement d'un indicateur du jour de la semaine, tel que représenté sur les figures 10 à 12. Ce mécanisme d'entraînement d'un indicateur du jour de la semaine comprend une roue des jours 60, comprenant sept dents, agencée pour coopérer avec la première denture 10 à 31 dents de la roue des dates 8.

La roue des jours 60 est solidaire en rotation d'un pignon 62, premier élément d'un train d'engrenage 64 permettant de relier cinématiquement la roue des jours 60 à un indicateur des jours de la semaine (non représenté).

La roue des jours 60 et le pignon 62 sont montés pivotant sur une bascule 66 elle-même montée pivotante sur le bâti autour d'un axe AA. Il est prévu un ressort de rappel 68 appuyant sur la bascule 66 ainsi qu'un sautoir 70 permettant de maintenir en position la roue des jours 60.

La bascule 66 comprend un bec 72 dont la fonction sera décrite ci-après.

Le mécanisme d'entraînement d'un indicateur du jour de la semaine comprend également un levier 74 monté pivotant sur le bâti autour d'un axe BB. Le levier 74 comprend un bec 76 agencé pour coopérer avec le bec 72 de la bascule 66 et lever la bascule 66 lorsque le levier 74 est levé.

De plus, le levier 74 comprend une zone en saillie 78 agencée pour coopérer avec les dents rétractables 20, 21 et 22 lorsque ces dernières sont en position active.

Le mécanisme d'entraînement d'un indicateur du jour de la semaine est positionné de sorte que les dents rétractables 20, 21 et 22 puissent coopérer d'une part avec le second pignon entraîneur 2 et d'autre part avec ladite zone en saillie 78. A cet effet, lesdites dents rétractables 20, 21 et 22 présentent une épaisseur suffisante pour pouvoir actionner à la fois avec le second pignon entraîneur 2 et la zone en saillie 78 lorsqu'elles sont en position active.

Ainsi, le levier 74 et la bascule 66 (et donc la roue des jours 60) sont agencés pour évoluer entre deux positions, à savoir une position inactive et une position active.

La position inactive, telle que représentée sur les figures 10 et 11, est la position selon laquelle aucune des dents rétractables 20, 21 et 22, en position inactive, ne coopère avec le levier 74, de sorte que la roue des jours 60 engrène avec la première denture 10 de la roue des dates 8.

La position active, telle que représentée sur la figure 12, est la position selon laquelle au moins l'une des dents rétractables 20, 21 et 22, en position active, coopère avec la zone en saillie 78 du levier 74, de manière à lever la bascule 66 de sorte que la roue des jours 66 est dégagée de la première denture 10 de la roue des dates 8.

Il est prévu deux goupilles 80 et 82 de part et d'autre de la bascule 66 et du levier 74 permettant de limiter leur mouvement.

Ainsi, lors des mois de 31 jours, le levier 74 reste en position inactive et est maintenu sous l'effet d'un ressort de rappel (non représenté), de sorte que la roue des jours 60 engrène avec la roue des dates 8 et est entraînée à raison d'un pas par jour pour afficher le jour. Lors des mois de moins de 31 jours, le levier 74 se lève, une fois, deux fois ou trois fois selon le nombre de jours dans le mois, sous l'action d'une, de deux ou des trois dents rétractables 20, 21, 22 en position active, ce qui a pour effet de dégager la roue des jours 60 de la roue des dates 8. Ainsi, le jour affiché reste fixe pendant que la roue des dates 8 avance du nombre de pas supplémentaires par rapport à son avancement régulier.

Le mécanisme d'entraînement d'un indicateur du jour de la semaine permet de n'incrémenter que d'un jour l'indication du jour de la semaine, y compris les mois de moins de 31 jours.

De plus, de par sa construction, le mécanisme d'entraînement d'un indicateur du jour de la semaine fonctionne dans les deux sens. En effet, en cas de correction en sens inverse par un utilisateur, les jours seront correctement décrémentés, en tenant compte de la longueur du mois.

Le fonctionnement du mécanisme d'entraînement d'un indicateur de quantième perpétuel selon l'invention est le suivant :

Chaque jour, le premier pignon entraîneur 1 engrène avec la première denture 10 de la roue des dates 8 de sorte qu'elle avance d'un pas par jour de sorte que le quantième avance d'un pas par jour. Les dents rétractables 20, 21 et 22 sont en position inactive de sorte que le second pignon entraîneur 2 n'a aucune action sur la roue des dates 8. La roue des dates 8 avançant pas à pas, sa seconde denture 11 engrène avec la denture entraîneuse 52, entraînant à son tour les première et deuxième dentures d'entraînement 54 et 56, qui entraînent en rotation à leur tour les roues de codage 16 et 18 respectivement. Parallèlement, les dents rétractables 20, 21 et 22 étant portées par la roue des dates 8, leurs plots respectifs 30, 38 et 42 se déplacent dans leurs pistes respectives 28, 36 et 40 des cames de codage associées 26, 32 et 34.

En référence à la figure 5, durant les mois de 31 jours, le déplacement des plots 30, 38 et 42 des dents rétractables 20, 21, 22, dans les pistes 28, 36 et 40 lors de la rotation de la roue des dates 8, combiné à la rotation des roues de codage 16 et 18 fait que, grâce à la configuration appropriée des cames de codage 26, 32 et 34, les plots 30, 38 et 42 des dents rétractables 20, 21, 22 restent dans les creux des pistes 28, 36 et 40, de sorte que toutes les dents rétractables 20, 21, 22 sont en position inactive à l'intérieur de la roue des dates 8. De ce fait, lors du changement de date du 31^{ème} jour du mois, un seul saut étant à effectuer, seule la dent du premier pignon entraîneur 1 engrène avec la première denture 10 de la roue des dates 8, qui n'avance que d'un seul pas, pour afficher le 1^{er} jour du mois suivant. De même, la roue des jours 60 en prise avec la première denture 10 avance pour incrémenter d'un jour l'indicateur du jour de la semaine.

En référence à la figure 6, durant les mois de 30 jours, le déplacement des plots 30, 38 et 42 des dents rétractables dans les pistes 28, 36 et 40 lors de la rotation de la roue des dates 8, combiné à la rotation des roues de codage 16 et 18 fait que, grâce à la configuration appropriée des cames de codage 26, 32 et 34, le dernier jour du mois, soit le 30, le plot 30 de la dent rétractable 20 associée au mois de 30 jours arrive dans une pointe de la piste 28 de la came de codage 26 associée au mois de 30 jours, et les plots 38 et 42 des dents rétractables 21 et 22 restent dans les creux des pistes 36 et 40 des cames de codage 32 et 34. Ainsi, la dent rétractable 20 coulisse radialement dans sa fraisure et passe en position active pour engrener avec le second pignon entraîneur 2, les deux dents rétractables 21 et 22 restant en position inactive à l'intérieur de la roue des dates 8. De ce fait, lors du changement de date du dernier jour du mois, soit le 30, deux sauts étant à effectuer, une dent du second pignon entraîneur 2 engrène avec la dent rétractable 20 faisant avancer la roue des dates 8 d'un pas supplémentaire par rapport à l'avancement régulier de la roue des dates 8, et la dent du premier pignon entraîneur 1 engrène avec la première denture 10 de la roue des dates 8, qui avance d'un pas selon son avancement régulier, de manière à afficher le 1^{er} jour du mois suivant. La configuration de la came de codage 26 est telle que la dent rétractable 20 reprend sa position inactive rapidement par déplacement de son plot 30 dans la piste associée 28, de sorte que le jour suivant, aucune dent rétractable n'est en position active.

La dent rétractable 20, en appuyant sur la zone en saillie 78 du levier 74, fait également se lever ledit levier 74 pour faire pivoter la bascule 66 et dégager la roue des jours 60 de la roue des dates 8, de sorte que le jour affiché reste fixe pendant que la roue des dates 8 avance d'un pas supplémentaire par rapport à son avancement régulier.

En référence à la figure 7, durant un mois de février de 28 jours, le déplacement des plots 30, 38 et 42 des dents rétractables dans les pistes 28, 36 et 40 lors de la rotation de la roue des dates 8, combiné à la rotation des roues de codage 16 et 18 fait que, grâce à la configuration appropriée des cames de codage 26, 32 et 34, le dernier jour du mois, soit le 28, chacun des plots 30, 38 et 42 des dents rétractables 20, 21 et 22 respectivement arrive dans une pointe de sa piste respective 28, 36 et 40 de sa came de codage associée 26, 32 et 34. Ainsi, chaque dent rétractable 20, 21 et 22 coulisse radialement dans sa fraisure et passe en position active pour engrener avec le second pignon entraîneur 2. De ce fait, lors du changement de date du dernier jour du mois, soit le 28 février, quatre sauts étant à effectuer, les trois dents du second pignon entraîneur 2 engrènent avec les trois dents rétractables 20, 21 et 22 faisant avancer la roue des dates 8 de trois pas supplémentaires par rapport à l'avancement régulier de la roue des dates 8, et la dent du premier pignon entraîneur 1 engrène avec la première denture 10 de la roue des dates 8, qui avance d'un pas selon son avancement régulier, de manière à afficher le 1^{er} jour du mois suivant. La configuration des cames de codage 26, 32 et 34 est telle que les dents rétractables 20, 21 et 22 reprennent leur position inactive rapidement par déplacement de leur plot dans la piste associée, de sorte que le jour suivant, aucune dent rétractable n'est en position active.

Les dents rétractables 20, 21 et 22, en appuyant tour à tour sur la zone en saillie 78 du levier 74, font se lever ledit levier 74 trois fois pour faire pivoter la bascule 66 et dégager la roue des jours 60 de la roue des dates 8, de sorte que le jour affiché reste fixe pendant que la roue des dates 8 avance des trois pas supplémentaires par rapport à son avancement régulier.

En référence à la figure 8, les années bissextiles, pour lesquelles le mois de février comprend 29 jours, le déplacement des plots 30, 38 et 42 des dents rétractables dans les pistes 28, 36 et 40 lors de la rotation de la roue des dates 8, combiné à la rotation des roues de codage 16 et 18 fait que, grâce à la configuration appropriée des cames de codage 26, 32 et 34, le dernier jour du mois, soit le 29, le plot 30 de la dent rétractable 20 associée aux mois de 30 jours arrive dans une pointe de sa piste 28 de la came de codage 26 associée au mois de 30 jours, le plot 38 de la dent rétractable 21 associée au mois de 29 jours arrive dans une pointe de sa piste 36 de la came de codage 32 associée au mois de 29 jours et le plot 42 de la dent rétractable 22 reste dans un creux de la piste 40 de la came de codage 34 associée au mois de février de 28 jours. Ainsi, les dents rétractables 20 et 21 coulissent radialement dans leur fraisure respective et passent en position active pour engrener avec le second pignon entraîneur 2, la dent rétractable 22 restant en position inactive à l'intérieur de la roue des dates 8. De ce fait, lors du changement de date du dernier jour du mois, soit le 29, trois sauts étant à effectuer, deux dents du second pignon entraîneur 2 engrènent avec les dents rétractables 20 et 21 faisant avancer la roue des dates 8 de deux pas supplémentaires par rapport à l'avancement régulier de la roue des dates, et la dent du premier pignon entraîneur 1 engrène avec la première denture 10 de la roue des dates 8, qui avance d'un pas selon son avancement régulier, de manière à afficher le 1^{er} jour du mois suivant. La configuration des cames de codage 26 et 32 est telle que les dents rétractables 20 et 21 reprennent leur position inactive rapidement par déplacement de leur plot dans la piste associée, de sorte que le jour suivant, aucune dent rétractable n'est en position active.

Les dents rétractables 20 et 21, en appuyant tour à tour sur la zone en saillie 78 du levier 74, font se lever ledit levier 74 deux fois pour faire pivoter la bascule 66 et dégager la roue des jours 60 de la roue des dates 8, de sorte que le jour affiché reste fixe pendant que la roue des dates 8 avance des deux pas supplémentaires par rapport à son avancement régulier

Ainsi, le mécanisme d'entraînement selon l'invention ne nécessite aucun ressort de rappel pour déplacer les dents rétractables. Il utilise donc moins d'énergie et est plus robuste que les mécanismes utilisant des ressorts de rappel.

De plus, le mécanisme d'entraînement selon l'invention utilise un nombre de composants réduit, lesdits composants étant de construction simple. Le mécanisme pour entraîner un indicateur de quantième perpétuel est donc de construction particulièrement simple par rapport aux mécanismes traditionnels d'entraînement d'indicateur de quantième perpétuel. Les principaux éléments du mécanisme selon l'invention se superposent de sorte que l'on obtient un mécanisme très compact. De plus, les cames, les roues de codage et les moyens d'entraînement présentant des dentures reliés cinématiquement en permanence avec la roue des dates, le mécanisme d'entraînement selon l'invention peut être utilisé pour la correction bidirectionnelle de l'indicateur de quantième.

Enfin, les pistes se trouvant sur les cames de codage permettent un positionnement précis des dents rétractables, ce qui évite à ces dernières de se déplacer en cas de choc.

Il est bien évident que la présente invention n'est pas limitée à la réalisation décrite. Notamment, le mécanisme pourrait ne comporter qu'une première dent rétractable et une première came de codage associées aux mois de 30 jours pour obtenir un indicateur de quantième annuel. Le nombre de dents rétractables peut être modifié pour réaliser d'autres types d'indicateur de quantième, tel qu'un indicateur de quantième bissextile : on a dans ce cas une deuxième dent rétractable et une deuxième came de codage associées au mois de février de 29 jours, la troisième dent rétractable et la troisième came de codage associées au mois de février de 28 jours étant supprimées. Dans ce cas, une correction manuelle est prévue pour corriger le quantième à la fin d'un mois de février de 28 jours.

Il est également possible de prévoir que la roue de codage des mois de février de 28 et 29 jours soit séparée en deux roues indépendantes portant respectivement la came de codage correspondante, l'organe d'entraînement comprenant alors une denture d'entraînement supplémentaire. De même, les dentures de l'organe d'entraînement peuvent être séparées en prévoyant plusieurs organes d'entraînement ou agencées différemment mais toujours de manière à relier cinématiquement la roue des dates aux roues de codage selon des rapports de vitesse appropriés.

Dans la présente variante, les dents rétractables sont agencées de sorte qu'elles se déplacent en translation dans leurs fraisures dans un plan horizontal x-y. Dans d'autres variantes de réalisation non représentées, les dents rétractables peuvent être agencées de sorte qu'elles se déplacent en translation selon un axe vertical z ou par rotation dans un plan horizontal x-y. Par exemple, les dents rétractables peuvent être positionnées de sorte que leur axe longitudinal soit non perpendiculaire à l'axe de rotation de la roue entraîneuse. Ces dents coopèrent avec une denture positionnée dans un plan, parallèle ou non, situé à un niveau différent du plan défini par la roue entraîneuse.

Dans une autre variante de réalisation non représentée, des dents rétractables supplémentaires peuvent être prévues pour circuler dans les cames de codage déjà occupées par une dent rétractable utilisée pour l'indicateur de quantième, lesdites dents rétractables supplémentaires étant utilisées pour actionner un autre mécanisme.

Dans une autre variante de réalisation non représentée, lés pignons entraîneurs peuvent être constitués par une roue similaire à la roue entraîneuse décrite ci-dessus. Dans d'autres variantes, il est également possible d'associer d'autres roues entraîneuses telles que décrites ci-dessus à la roue entraîneuse coopérant avec le premier pignon entraîneur décrite ci-dessus.

Dans l'exemple décrit ci-dessus, le mécanisme selon l'invention permet d'entraîner un indicateur de quantième perpétuel mais il est bien évident qu'il peut être utilisé pour entraîner un indicateur de toute autre information cyclique ou non cyclique. Par exemple, l'information cyclique peut être les phases de lune ou d'autres informations cycliques issues de tout type de calendrier comprenant des cycles, par exemple le calendrier grégorien. L'information non cyclique peut provenir par exemple d'un calendrier chinois, et peut être les mois. Dans ce cadre, il est prévu des jeux de cames de codage pour lesquelles chaque mois est programmé, les cames de codage étant configurées pour être changées au bout d'un certain temps. Cet intervalle de temps entre deux changements de jeux de cames de codage sera défini en fonction de la taille du système et pourra être par exemple tous les 20 à 30 ans, ou toute autre durée.

## Revendications

1. Mécanisme d'entraînement d'un indicateur d'une information liée à un mouvement horloger et variant selon plusieurs périodes au cours de chacune desquelles ladite information évolue de pas en pas jusqu'à une valeur maximale variant entre n et n-m, ledit mécanisme comprenant :
- un premier ensemble de premiers pignons entraîneurs (1) alimenté en énergie par le mouvement,
- une roue entraîneuse (8) comprenant une première denture (10) agencée pour engrener avec le premier ensemble de premiers pignons entraîneurs (1) pour avancer de n pas par période,
- un second ensemble de seconds pignons entraîneurs (2) alimenté en énergie par le mouvement, les premier et second ensembles de pignons entraîneurs étant disposés l'un par rapport à l'autre de sorte qu'ils ne coopèrent pas en même temps avec la roue entraîneuse (8),
- m dents rétractables (20, 21, 22) portées par la roue entraîneuse (8), chacune étant agencée pour évoluer entre au moins deux positions, à savoir une position active pour engrener avec l'un des seconds pignons entraîneurs (2) du second ensemble de seconds pignons entraîneurs et faire avancer la roue entraîneuse (8) d'un pas supplémentaire, et une position inactive pour ne pas coopérer avec ledit second pignon entraîneur (2),
- des cames de codage (26, 32, 34), chacune associée à au moins une dent rétractable (20, 21, 22), et des roues de codage (16, 18) solidaires desdites cames de codage (26, 32, 34), le nombre de cames de codage étant compris entre 1 et m et le nombre de roues de codage étant inférieur ou égal au nombre de cames de codage, chaque came de codage (26, 32, 34) étant associée à au moins une valeur maximale n-x de l'information, x compris entre 1 et m, pour une période, et agencée pour à la fois faire passer la dent rétractable associée (20, 21, 22) de la position active à la position inactive et de la position inactive à la position active à chaque période pour laquelle la valeur maximale associée de l'information est une valeur comprise entre n-m et n-x, et
- des moyens d'entraînement agencés pour relier cinématiquement la roue entraîneuse (8) à chacune des roues de codage (16, 18) et agencés pour donner une vitesse de rotation adéquate aux cames de codage (26, 32, 34) par rapport à la roue entraîneuse (8), de sorte que, quand l'information atteint une valeur maximale n-x pour une période, x dents rétractables (20, 21, 22) passent en position active puis reviennent en position inactive, la roue entraîneuse (8) avançant de x pas supplémentaires pour cette période, n, m et x étant des nombres entiers naturels, m étant ≥ 1,
**caractérisé en ce que** chaque dent rétractable (20, 21, 22) comprend un plot (30, 38, 42) et la came de codage (26, 32, 34) correspondante associée à une valeur maximale n-x de l'information comprend une piste (28, 36, 40) dans laquelle le plot (30, 38, 42) peut circuler, la piste (28, 36, 40) présentant une configuration appropriée pour que la dent rétractable (20, 21, 22) reste dans sa position inactive à chaque période pour laquelle la valeur maximale associée de l'information est une valeur comprise entre n-x+1 et n, et pour que la dent rétractable (20, 21, 22) évolue de sa position inactive vers sa position active à chaque période pour laquelle la valeur maximale associée de l'information est une valeur comprise entre n-m et n-x et revienne ensuite dans sa position inactive après avoir coopéré avec ledit second pignon entraîneur (2).

2. Mécanisme selon la revendication 1, **caractérisé en ce que** les moyens d'entraînement comprennent un organe d'entraînement (50) comprenant une denture entraîneuse (52) agencée pour coopérer avec la roue entraîneuse (8) et un nombre de dentures d'entraînement (54, 56) égal au nombre de roues de codage (16, 18), lesdites dentures d'entraînement (54, 56) étant agencées pour coopérer avec les roues de codage (16, 18), la denture entraîneuse (52) et les dentures d'entraînement (54, 56) étant choisies de manière à obtenir un rapport de vitesse adéquat entre la roue entraîneuse (8) et chacune des cames de codage (26, 32, 34).

3. Mécanisme selon la revendication 2, **caractérisé en ce que** la denture entraîneuse (52) et les dentures d'entraînement (54, 56) sont montées sur un même arbre (58).

4. Mécanisme selon l'une quelconque des revendications précédentes, **caractérisé en ce que** la roue entraîneuse (8) comprend une seconde denture (11) pour coopérer avec les moyens d'entraînement.

5. Mécanisme selon l'une quelconque des revendications précédentes, **caractérisé en ce que** les roues de codage (16, 18), les cames de codage (26, 32, 34) et la roue entraîneuse (8) sont coaxiales.

6. Mécanisme selon l'une quelconque des revendications précédentes, **caractérisé en ce que** les premier et second ensembles de pignons entraîneurs comprennent un premier, respectivement un second pignon entraîneur, lesdits premier et second pignons entraîneurs (1, 2) étant solidaires l'un de l'autre.

7. Mécanisme selon l'une quelconque des revendications précédentes, **caractérisé en ce qu'**il comprend une première dent rétractable (20) et une première came de codage (26) associées aux mois de 30 jours, une deuxième dent rétractable (21) et une deuxième came de codage (32) associées au mois de février de 29 jours et une troisième dent rétractable (22) et une troisième came de codage (34) associées au mois de février de 28 jours, et **en ce que** la roue entraîneuse (8) est une roue des dates à 31 dents agencée pour avancer d'un pas par jour.

8. Mécanisme selon la revendication 7, **caractérisé en ce que** la came de codage (26) associée aux mois de 30 jours est solidaire d'une roue de codage (16) des mois de 30 et 31 jours, et **en ce que** la came de codage (32) associée au mois de février de 29 jours et la came de codage (34) associée au mois de février de 28 jours sont solidaires d'une même roue de codage (18) des mois de février de 28 et 29 jours.

9. Mécanisme selon la revendication 8, **caractérisé en ce que** les moyens d'entraînement comprennent un organe d'entraînement (50) comprenant une denture entraîneuse (52) agencée pour coopérer avec la roue des dates (8), une première denture d'entraînement (54) agencée pour coopérer avec la roue de codage (16) des mois de 30 et 31 jours, et une deuxième denture d'entraînement (56) agencée pour coopérer avec la roue de codage (18) des mois de février de 28 et 29 jours.

10. Mécanisme selon la revendication 9, **caractérisé en ce que** les dentures de la roue des dates (8) et de l'organe d'entraînement (50) sont telles que, la roue des dates (8) faisant 12 tours par an, la roue de codage (16) des mois de 30 et 31 jours fait 11 tours par an, se décalant de 30° par mois de la roue des dates (8), et la roue de codage (18) des mois de février de 28 et 29 jours fait 47 tours en 4 ans, se décalant de 7,5° par mois de la roue des dates (8).

11. Mécanisme selon l'une quelconque des revendications précédentes, **caractérisé en ce qu'**il comprend un mécanisme d'entraînement d'un indicateur du jour de la semaine, ledit mécanisme d'entraînement d'un indicateur du jour de la semaine comprenant une roue des jours (60) agencée pour coopérer avec la première denture (10) de la roue entraîneuse (8) lorsque les dents rétractables (20, 21, 22) sont en position inactive, et pour être dégagée de la première denture (10) de la roue entraîneuse (8) lorsqu'au moins l'une des dents rétractables (20, 21, 22) est en position active.

12. Mécanisme selon la revendication 11, **caractérisé en ce que** le mécanisme d'entraînement d'un indicateur du jour de la semaine comprend en outre une bascule (66) sur laquelle est montée la roue des jours (60) et un levier (74) coopérant avec ladite bascule, ledit levier présentant une zone en saillie (78) agencée pour coopérer avec au moins l'une des dents rétractables (20, 21, 22) lorsque ces dernières sont en position active, de manière à lever ledit levier (74) et la bascule (66) et dégager la roue des jours (60) de la première denture (10) de la roue entraîneuse (8).

## Patentansprüche

1. Mechanismus zur Ansteuerung eines Indikators einer mit einem Uhrwerk verbundenen Information, die gemäß mehreren Perioden variiert, wobei sich die Information im Verlauf jeder schrittweise bis zu einem maximalen Wert verändert, der zwischen n und n-m variiert, wobei der Mechanismus umfasst:
- eine erste Gesamtheit erster Antriebstriebe (1), die vom Uhrwerk mit Energie versorgt wird,
- ein Antriebsrad (8), das eine erste Zahnung (10) umfasst, die ausgebildet ist, um in die erste Gesamtheit erster Antriebstriebe (1) einzugreifen, um n Schritte je Periode voranzukommen,
- eine zweite Gesamtheit zweiter Antriebstriebe (2), die vom Uhrwerk mit Energie versorgt wird, wobei die erste und zweite Antriebstriebeinheit zueinander derart angeordnet sind, dass sie nicht gleichzeitig mit dem Antriebsrad (8) zusammenarbeiten,
- m einziehbare, vom Antriebsrad (8) getragene Zähne (20, 21, 22), wobei jeder derart ausgebildet ist, um sich zwischen mindestens zwei Positionen zu bewegen, nämlich einer aktiven Position, um in einen der zweiten Antriebstriebe (2) der zweiten Einheit zweiter Antriebstriebe einzugreifen und um das Antriebsrad (8) einen zusätzlichen Schritt voranzutreiben, und einer inaktiven Position, um mit dem zweiten Antriebstrieb (2) nicht zusammenzuarbeiten,
- Codiernocken (26, 32, 34), die jeweils mindestens einem einziehbaren Zahn (20, 21, 22) zugeordnet sind, und Codierräder (16, 18), die mit den Codiernocken (26, 32, 34) fest verbunden sind, wobei die Codiernockenanzahl zwischen 1 und m inklusive ist und die Codierräderanzahl kleiner oder gleich der Codiernockenanzahl ist, wobei jeder Codiernocken (26, 32, 34) mindestens einem maximalen Wert n-x der Information zugeordnet ist, wobei x zwischen 1 und m inklusive ist, für eine Periode, und ausgebildet, um gleichzeitig den zugeordneten einziehbaren Zahn (20, 21, 22) aus der aktiven Position in die inaktive Position und aus der inaktiven Position in die aktive Position in jeder Periode zu wechseln, für die der zugeordnete maximale Wert der Information ein Wert zwischen n-m und n-x inklusive ist, und
- Antriebsmittel, die ausgebildet sind, um das Antriebsrad (8) mit jedem der Codierräder (16, 18) kinematisch zu verbinden und ausgebildet, um den Codiernocken (26, 32, 34) im Verhältnis zum Antriebsrad (8) eine adäquate Rotationsgeschwindigkeit zu verleihen, so dass, wenn die Information einen maximalen Wert n-x für eine Periode erreicht, x einziehbare Zähne (20, 21, 22) in aktive Position wechseln und dann in inaktive Position zurückkehren, wobei das Antriebsrad (8) x zusätzliche Schritte für diese Periode vorankommt, wobei n, m und x natürliche Ganzzahlen sind, wobei m ≥ 1 ist,
**dadurch gekennzeichnet, dass** jeder einziehbare Zahn (20, 21, 22) ein Klötzchen (30, 38, 42) umfasst und der entsprechende Codiernocken (26, 32, 34), der einem maximalen Wert n-x der Information zugeordnet ist, eine Bahn (28, 36, 40) umfasst, in der das Klötzchen (30, 38, 42) zirkulieren kann, wobei die Bahn (28, 36, 40) eine Konfiguration aufweist, die geeignet ist, damit der einziehbare Zahn (20, 21, 22) in jeder Periode, für die der zugeordnete maximale Wert der Information ein Wert zwischen n-x+1 und n inklusive ist, in seiner inaktiven Position bleibt und damit sich der einziehbaren Zahn (20, 21, 22) aus seiner inaktiven Position in seine aktive Position in jeder Periode bewegt, für die der zugeordnete maximale Wert der Information ein Wert zwischen n-m und n-x inklusive ist und danach nach Zusammenarbeit mit dem zweiten Antriebstrieb (2) in seine inaktive Position zurückkehrt.

2. Mechanismus nach Anspruch 1, **dadurch gekennzeichnet, dass** die Antriebsmittel ein Antriebsorgan (50) umfassen, das eine Antriebszahnung (52) umfasst, die ausgebildet ist, um mit dem Antriebsrad (8) zusammenzuarbeiten, und eine Anzahl Antriebszahnungen (54, 56), die der Codierräderanzahl (16, 18) entspricht, wobei die Antriebszahnungen (54, 56) ausgebildet sind, um mit den Codierrädern (16, 18) zusammenzuarbeiten, wobei die Antriebszahnung (52) und die Antriebszahnungen (54, 56) derart ausgewählt sind, dass man ein adäquates Geschwindigkeitsverhältnis zwischen dem Antriebsrad (8) und jedem der Codiernocken (26, 32, 34) erhält.

3. Mechanismus nach Anspruch 2, **dadurch gekennzeichnet, dass** die Antriebszahnung (52) und die Antriebszahnungen (54, 56) auf einer selben Welle (58) montiert sind.

4. Mechanismus nach einem der vorangehenden Ansprüche, **dadurch gekennzeichnet, dass** das Antriebsrad (8) eine zweite Zahnung (11) umfasst, um mit den Antriebsmitteln zusammenzuarbeiten.

5. Mechanismus nach einem der vorangehenden Ansprüche, **dadurch gekennzeichnet, dass** die Codierräder (16, 18), die Codiernocken (26, 32, 34) und das Antriebsrad (8) koaxial sind.

6. Mechanismus nach einem der vorangehenden Ansprüche, **dadurch gekennzeichnet, dass** die erste und zweite Antriebstriebgesamtheit einen ersten beziehungsweise einen zweiten Antriebstrieb umfassen, wobei der erste und zweite Antriebstrieb (1, 2) fest miteinander verbunden sind.

7. Mechanismus nach einem der vorangehenden Ansprüche, **dadurch gekennzeichnet, dass** er einen ersten einziehbaren Zahn (20) und einen ersten Codiernocken (26) umfasst, die Monaten mit 30 Tagen zugeordnet sind, einen zweiten einziehbaren Zahn (21) und einen zweiten Codiernocken (32), die dem Monat Februar mit 29 Tagen zugeordnet sind und einen dritten einziehbaren Zahn (22) und einen dritten Codiernocken (34), die dem Monat Februar mit 28 Tagen zugeordnet sind, und dass das Antriebsrad (8) ein Datumsrad mit 31 Zähnen ist, die ausgebildet sind, um pro Tag einen Schritt voranzukommen.

8. Mechanismus nach Anspruch 7, **dadurch gekennzeichnet, dass** der Codiernocken (26), der den Monaten mit 30 Tagen zugeordnet ist, mit einem Codierrad (16) der Monate mit 30 und 31 Tagen fest verbunden ist, und dass der Codiernocken (32), der dem Monat Februar mit 29 Tagen zugeordnet ist und der Codiernocken (34), der dem Monat Februar mit 28 Tagen zugeordnet ist, mit einem selben Codierrad (18) der Februarmonate mit 28 und 29 Tagen fest verbunden sind.

9. Mechanismus nach Anspruch 8, **dadurch gekennzeichnet, dass** die Antriebsmittel ein Antriebsorgan (50), das eine Antriebszahnung (52) umfasst, die ausgebildet ist, um mit dem Datumsrad (8) zusammenzuarbeiten, eine erste Antriebszahnung (54), die ausgebildet ist, um mit dem Codierrad (16) der Monate mit 30 und 31 Tagen zusammenzuarbeiten, und eine zweite Antriebszahnung (56), die ausgebildet ist, um mit dem Codierrad (18) der Februarmonate mit 28 und 29 Tagen zusammenzuarbeiten, umfassen.

10. Mechanismus nach Anspruch 9, **dadurch gekennzeichnet, dass** die Zahnungen des Datumsrads (8) und des Antriebsorgans (50) derart sind, dass, wobei das Datumsrads (8) 12 Umdrehungen pro Jahr absolviert, das Codierrad (16) der Monate mit 30 und 31 Tagen 11 Umdrehungen pro Jahr absolviert, wobei es sich je Monat um 30° vom Datumsrads (8) versetzt, und das Codierrad (18) der Februarmonate mit 28 und 29 Tagen 47 Umdrehungen in 4 Jahren absolviert, wobei es sich je Monat um 7,5° vom Datumsrads (8) versetzt.

11. Mechanismus nach einem der vorangehenden Ansprüche, **dadurch gekennzeichnet, dass** er einen Mechanismus zur Ansteuerung eines Indikators des Wochentags umfasst, wobei der Mechanismus zur Ansteuerung eines Indikators des Wochentags ein Tagesrad (60) umfasst, das ausgebildet ist, um mit der ersten Zahnung (10) des Antriebsrads (8) zusammenzuarbeiten, wenn die einziehbaren Zähne (20, 21, 22) in inaktiver Position sind, und um von der ersten Zahnung (10) des Antriebsrads (8) freigegeben zu werden, wenn mindestens einer der einziehbaren Zähne (20, 21, 22) in aktiver Position ist.

12. Mechanismus nach Anspruch 11, **dadurch gekennzeichnet, dass** der Mechanismus zur Ansteuerung eines Indikators des Wochentags ferner eine Wippe (66) umfasst, auf der das Tagesrad (60) und ein Hebel (74) montiert sind, die mit der Wippe zusammenarbeiten, wobei der Hebel eine hervorstehende Zone (78) aufweist, die ausgebildet ist, um mit mindestens einem der einziehbaren Zähne (20, 21, 22) zusammenzuarbeiten, wenn sich diese in aktiver Position befinden, so dass der Hebel (74) und die Wippe (66) angehoben werden und das Tagesrad (60) aus der ersten Zahnung (10) des Antriebsrads (8) freigegeben wird.

## Claims

1. A mechanism for driving an indicator for a piece of information connected to a clockwork movement and varying over several periods, during each of which said information changes by steps, up to a maximum value varying between n and n-m, said mechanism comprising:
- a first set of first drive pinions (1) supplied with energy by the movement,
- a drive wheel (8) comprising a first toothing (10) arranged to mesh with the first set of first drive pinions (1) to advance by n steps per period,
- a second set of second drive pinions (2) supplied with energy by the movement, the first and second sets of drive pinions being positioned relative to one another such that they do not cooperate at the same time with the drive wheel (8),
- m retractable teeth (20, 21, 22) carried by the drive wheel (8), each being arranged to move between at least two positions, namely an active position for meshing with one of the second drive pinions (2) of the second set of second drive pinions and advancing the drive wheel (8) by one additional step, and an inactive position for not cooperating with said second drive pinion (2),
- coding cams (26, 32, 34), each associated with at least one retractable tooth (20, 21, 22), and coding wheels (16, 18) secured with said coding cams (26, 32, 34), the number of coding cams being comprised between 1 and m and the number of coding wheels being less than or equal to the number of coding cams, each coding cam (26, 32, 34) being associated with at least one minimum value n-x of the information, x comprised between 1 and m, for a period, and arranged both to cause the associated retractable tooth (20, 21, 22) to go from the active position to the inactive position and from the inactive position to the active position upon each period for which the maximum associated value of the information is a value comprised between n-m and n-x, and
- drive means arranged to kinematically connect the drive wheel (8) to each of the coding wheels (16, 18) and arranged to impart an adequate speed of rotation to the coding cams (26, 32, 34) relative to the drive wheel (8), such that, when the information reaches a maximum value n-x for a period, x retractable teeth (20, 21, 22) enter the active position, then return to the inactive position, the drive wheel (8) advancing by x additional steps for that period, n, m and x being natural integers, m being ≥ 1, preferably m being ≥ 2,
**characterized in that** each retractable tooth (20, 21, 22) comprises a stud (30, 38, 42) and the corresponding coding cam (26, 32, 34) associated with a maximal value n-x of the information comprises a track (28, 36, 40) in which the stud (30, 38, 42) can circulate, the track (28, 36, 40) having an appropriate configuration for the retractable tooth (20, 21, 22) to remain in its inactive position upon each period for which the associated maximal value of the information is a value comprised between n-x+1 and n, and so that the retractable tooth (20, 21, 22) moves from its inactive position toward its active position upon each period for which the associated maximal value of the information is a value comprised between n-m and n-x, and then returns to its inactive position after having cooperated with the second drive pinion (2).

2. The mechanism according to claim 1, **characterized in that** the driving means comprise a drive organ (50) comprising a drive toothing (52) arranged to cooperate with the drive wheel (8) and a number of driving toothings (54, 56) equal to the number of coding wheels (16, 18), said driving toothings (54, 56) being arranged to cooperate with the coding wheels (16, 18), the drive toothing (52) and the driving toothings (54, 56) being chosen so as to obtain a suitable speed ratio between the drive wheel (8) and each of the coding cams (26, 32, 34).

3. The mechanism according to claim 2, **characterized in that** the drive toothing (52) and the driving toothings (54, 56) are mounted on a same arbor (58).

4. The mechanism according to any one of the preceding claims, **characterized in that** the drive wheel (8) comprises a second toothing (11) to cooperate with the drive means.

5. The mechanism according to any one of the preceding claims, **characterized in that** the coding wheels (16, 18), the coding cams (26, 32, 34) and the drive wheel (8) are coaxial.

6. The mechanism according to any one of the preceding claims, **characterized in that** the first and second sets of drive pinions comprise a first, second drive pinion, respectively, said first and second drive pinions (1, 2) being secured to each other.

7. The mechanism according to any one of the preceding claims, **characterized in that** it comprises a first retractable tooth (20) and a first coding cam (26) associated with the 30-day months, a second retractable tooth (21) and a second coding cam (32) associated with the month of February with 29 days, and a third retractable tooth (22) and a third coding cam (34) associated with the month of February with 28 days, and **in that** the drive wheel (8) is a dates wheel with 31 teeth arranged to advance by one step per day.

8. The mechanism according to claim 7, **characterized in that** the coding cam (26) associated with the 30-day months is secured to a coding wheel (16) for the 30- and 31-day months, and **in that** the coding cam (32) associated with the month of February with 29 days and the coding cam (34) associated with the month of February with 28 days are secured to a same coding wheel (18) for the month of February with 28 and 29 days.

9. The method according to claim 8, **characterized in that** the drive means comprise a drive organ (50) comprising a drive toothing (52) arranged to cooperate with the dates wheel (8), a first driving toothing (54) arranged to cooperate with the coding wheel (16) for the 30- and 31-day months, and a second driving toothing (56) arranged to cooperate with the coding wheel (18) for the months of February with 28 and 29 days.

10. The mechanism according to claim 9, **characterized in that** the toothings of the dates wheel (8) and drive organ (50) are such that, the dates wheel (8) performing 12 revolutions per year, the coding wheel (16) for the 30- and 31-day months performs 11 revolutions per year, shifting by 30° per month from the dates wheel (8), and the coding wheel (18) for the months of February with 28 and 29 days performs 47 revolutions in 4 years, shifting by 7.5° relative to the dates wheel (8).

11. The mechanism according to any one of the preceding claims, **characterized in that** it comprises a mechanism for driving an indicator of the day of the week, said mechanism for driving an indicator of the day of the week comprising a days wheel (60) arranged to cooperate with the first toothing (10) of the drive wheel (8) when the retractable teeth (20, 21, 22) are in the inactive position, and to be released from the first toothing (10) of the drive wheel (8) when at least one of the retractable teeth (20, 21, 22) is in the active position.

12. The mechanism according to claim 11, **characterized in that** the mechanism for driving an indicator of the day of the week further comprises a lever (66) on which the days wheel (60) is mounted and a control (74) cooperating with said lever, said control having a protruding zone (78) arranged to cooperate with at least one of the retractable teeth (20, 21, 22) when the latter are in the active position, so as to lift said control (74) and the lever (66) and free the days wheel (60) from the first toothing (10) of the drive wheel (8).
